# EUROPÄISCHE PATENTSCHRIFT

(11) **EP 1 838 963 B1**
(45) Veröffentlichungstag und Bekanntmachung des Hinweises auf die Patenterteilung: **08.07.2015**
(21) Anmeldenummer: 06701389.6
(22) Anmeldetag: 11.01.2006
(51) Int. Cl.: F04B 39/00, F04B 35/04, F02G 1/043

(54) **KOMPRESSOR MIT AXIAL ANGETRIEBENER KOLBEN-ZYLINDER-EINHEIT**
COMPRESSOR WITH AXIALLY DRIVEN PISTON-CYLINDER UNIT
COMPRESSEUR AVEC UNITE PISTON-CYLINDRE A ENTRAINEMENT AXIAL

(30) Priorität: 12.01.2005 DE 102005001470
(43) Veröffentlichungstag der Anmeldung: 03.10.2007
(73) Patentinhaber: BSH Hausgeräte GmbH, 81739 München (DE); AeroLas GmbH Aerostatische Lager-Lasertechnik, 82008 Unterhaching (DE)
(72) Erfinder: MUTH, Michael, 81737 München (DE); SLOTTA, Georg, 85375 Neufahrn (DE)
(86) Internationale Anmeldenummer: PCT/EP2006/000191
(87) Internationale Veröffentlichungsnummer: WO 2006/074915

(56) Entgegenhaltungen:
- EP-A- 0 608 506
- DE-A1- 19 955 688
- GB-A- 2 080 484
- GB-A- 2 235 961
- US-A- 4 930 405
- US-B1- 6 178 873
- PATENT ABSTRACTS OF JAPAN Bd. 015, Nr. 321 (M-1147), 15. August 1991 (1991-08-15) & JP 03 121280 A (SANYO ELECTRIC CO LTD), 23. Mai 1991 (1991-05-23)

## Beschreibung

Die Erfindung betrifft einen Kompressor gemäß dem Oberbegriff des Patentanspruchs 1.

Ein derartiger Kompressor ist beispielsweise aus der US 5,525,845 bekannt. Dort ist die Kolbenstange sowohl mit dem axial bewegbaren Antriebselement des Linearantriebs, als auch mit dem Kolben starr verbunden. Beim Betrieb des vom Linearmotor angetriebenen Kolbens kann ein Zustand auftreten, in welchem die vom Linearmotor erzeugte Axialschwingung der Einheit aus bewegbarem Antriebselement, Kolbenstange und Kolben eine Steigerung der Schwingsantriebsamplitude erfährt, so daß der Kolben mit dem Kolbenboden gegen den Boden der Zylinderbohrung anschlagen kann. Dabei kann es zu Beschädigungen des Kolbenbodens oder der kopfseitigen Stirnwand der Zylinderbohrung kommen.

Aufgabe der vorliegenden Erfindung ist es, einen gattungsgemäßen Kompressor so auszugestalten, daß die Gefahr einer Zerstörung des Kolbens oder des Zylinders reduziert wird.

Diese Aufgabe wird durch die im Patentanspruch 1 angegebenen Merkmale gelöst.

Im normalen Betrieb des Kompressors ist die Kolbenstange sowohl am Kolben, als auch am Antriebselement exakt festgelegt und es findet keine Relativbewegung zwischen Antriebselement, Kolbenstange und Kolben statt. Erst im Überlastfall, wenn die vom Antriebselement aufgebrachte Kraft die Vorspannkraft der elastischen Einrichtung überschreitet, erfolgt eine Relativbewegung zwischen dem Antriebselement und der Kolbenstange oder zwischen der Kolbenstange und dem Kolben.

Durch die Entkoppelung der Masse des Antriebselements vom Kolben mittels der elastischen Einrichtung wird das Antriebselement bei einer Bewegung des Kolbens in die Kompressionsstellung von der elastischen Einrichtung dann abgebremst, wenn der Kolben an der kopfseitigen Stirnwand der Zylinderbohrung zur Anlage gekommen ist. Hierdurch trifft nur die Masse des Kolbens gegebenenfalls mit der Masse der Kolbenstange, aber ohne die Masse des Antriebselements auf die kopfseitige Stirnwand der Zylinderbohrung auf. Der dadurch entstehende Stoßimpuls ist gegenüber einer starren Einheit aus Kolben, Kolbenstange und Antriebselement wesentlich geringer, so daß auch die Gefahr der Beschädigung des Kolbenbodens oder der kopfseitigen Stirnwand der Zylinderbohrung deutlich herabgesetzt ist.

In einer vorteilhaften Ausgestaltung ist der Kolbenboden mit einer Öffnung versehen, durch die das erste Ende der Kolbenstange hindurchgeführt ist, wobei die Kolbenstange relativ zum Kolben in Axialrichtung des Kolbens bewegbar ist, wobei die elastische Einrichtung zwischen der Kolbenstange und dem Kolben vorgesehen ist und wobei die elastische Einrichtung die Kolbenstange vom Kolben zur Antriebseinrichtung vorspannt, wobei die Kolbenstange mit einem Endanschlag versehen ist, der verhindert, daß die Kolbenstange aus der Öffnung austritt. Bei dieser Ausgestaltungsform ist die auf die kopfseitige Stirnwand auftreffende Masse noch weiter reduziert, da auch die Masse der Kolbenstange vom Kolben entkoppelt ist.

Besonders vorteilhaft ist es dabei, wenn die Kolbenstange in der Öffnung abdichtend geführt ist, wozu bevorzugt eine die Kolbenstange umgebende Dichtung vorgesehen ist. Bei dieser Ausgestaltung wird der Kompressionswirkungsgrad verbessert, da das vom Kolben komprimierte Medium nicht durch die die Kolbenstange umgebende Ringspaltöffnung entweichen kann.

Eine andere vorteilhafte Ausführungsform kennzeichnet sich dadurch, daß das Antriebselement mit einer Öffnung versehen ist, durch die das zweite Ende der Kolbenstange hindurchgeführt ist, daß die Kolbenstange relativ zum Antriebselement in Axialrichtung des Antriebselements bewegbar ist, daß die elastische Einrichtung zwischen der Kolbenstange und dem Antriebselement vorgesehen ist und daß die elastische Einrichtung die Kolbenstange vom Antriebselement zum Kolben vorspannt, wobei die Kolbenstange mit einem Endanschlag versehen ist, der verhindert, daß die Kolbenstange aus der Öffnung austritt. Bei dieser Variante erfolgt die Entkoppelung mittels der elastischen Einrichtung auf der Seite des Antriebselements, so daß zwischen dem Kolben und der Kolbenstange eine feste Verbindung vorgesehen sein kann und eine aufwendige Abdichtung einer Öffnung im Kolbenboden nicht vorgesehen sein muß.

Bevorzugterweise weist die elastische Einrichtung eine Feder auf oder ist von einer Feder gebildet. Besonders bevorzugt ist hier das Vorsehen einer Tellerfederanordnung oder einer auf Druck oder Zug belasteten Schraubenfeder.

Besonders wirksam ist eine Realisierung der vorliegenden Erfindung bei einem Linearantrieb, beispielsweise einem Linearmotor, wobei der Kolben zum hin- und herbewegenden Antrieb von einem beweglichen Antriebselement des Linearantriebs beaufschlagt ist.

Eine bevorzugte Anwendung der erfindungsgemäßen axial angetriebenen Kolben-Zylinder-Einheit ist der Einsatz in einem Kompressor zur Erzeugung eines Druckfluids.

Die Erfindung wird nachfolgend anhand eines Beispiels unter Bezugnahme auf die Zeichnung näher erläutert. In dieser zeigt:
- **Fig. 1**: eine erste Ausführungsform der Erfindung mit einer Entkoppelung im Bereich des Kolbens und
- **Fig. 2**: eine vergrößerte Darstellung der Durchführung der Kolbenstange durch den Kolbenboden in der Ausführungsform gemäß Fig. 1.

In Fig. 1 ist ein Längsschnitt durch eine Kolben-Zylinder-Einheit 1 mit einem Zylinder 2 und einem Kolben 3 gezeigt. Der Zylinder 2 ist mit einer Zylinderbohrung 10 versehen, in der der Kolben 3 in Richtung der Längsachse X der Zylinderbohrung 10 hin- und herbewegbar und frei geführt aufgenommen ist. Der Kolben 3 ist im Zylinder 2 gasgelagert. Die an einem Zylinderkopf 23 ausgebildete kopfseitige Stirnwand 12 der Zylinderbohrung 10, die Innenumfangswand 14 der Zylinderbohrung 10 und der Kolbenboden 16 begrenzen das Zylindervolumen 18.

In die kopfseitige Stirnwand 12 der Zylinderbohrung 10 mündet ein mit einem schematisch gezeigten Ventil 20 versehener Einlaßkanal 22. Ebenfalls in der kopfseitigen Stirnwand 12 ist ein Auslaßkanal 24 vorgesehen, der ein entsprechendes Ventil 26 aufweist; auch dieser Auslaßkanal mündet in die Zylinderbohrung 10.

Bei einer Bewegung des Kolbens 3 in Fig. 1 nach links wird durch den Einlaßkanal 22 und das Einlaßventil 20 Fluid in den Zylinderraum 18 angesaugt und bei einer Bewegung des Kolbens 3 nach rechts wird dieses Fluid im komprimierten Zustand durch das Auslaßventil 26 und den Auslaßkanal 24 ausgestoßen. Die gezeigte Kolben-Zylinder-Einheit 1 ist Teil einer Kolbenarbeitsmaschine, bei der das ausgestoßene Fluid gasförmig ist, wie dies beispielsweise der Fall ist bei einem Kompressor. Die Erfindung ist grundsätzlich aber auch bei anderen Kolbenarbeitsmaschinen einsetzbar, wie beispielsweise bei Pumpen.

Angetrieben wird der Kolben 3 von einem entlang einer Achse Y hin und her schwingenden längsbeweglichen Antriebselement 50 eines Linearantriebs 5, der in der Figur nur schematisch dargestellt ist. Das bewegliche Antriebselement 50 ist mit dem Kolben 3 über eine Kolbenstange 4 mechanisch verbunden. Die Kolbenstange 4 ist in Axialrichtung unelastisch und somit in der Lage, Axialkräfte vom Antriebselement 50 auf den Kolben 3 zu übertragen.

Die Kolbenstange 4 ist mit dem Antriebselement 50 starr verbunden. Im Kolben 3 ist die Kolbenstange 4 in Richtung der Längsachse X des Zylinders 2 beziehungsweise der mit dieser koaxialen Längsachse X' des Kolbens 3 verschiebbar geführt. Dazu ist die Kolbenstange 4 im Inneren des Kolbens 3 von einer ringförmigen Radialstütze 31 gelagert, wobei die Radialstütze 31 an ihrem radialen Außenumfang mit dem Kolben 3 fest verbunden ist und eine zentrale Öffnung aufweist, durch welche die Kolbenstange 4 axial verschiebbar hindurchgeführt ist.

Im Kolbenboden 16 ist eine zentrale Durchtrittsöffnung 16' vorgesehen (Fig. 2), durch welche die Kolbenstange 4 mit ihrem kolbenseitigen ersten Ende 4' axial verschiebbar hindurchgeführt ist. An ihrem kolbenseitigen ersten Ende 4' ist die Kolbenstange 4 mit einem stirnseitigen pilzförmigen Kopf 41 versehen, dessen gewölbte Oberfläche zum Zylinderkopf 23 hin weist. Der pilzförmige Kopf 41 bildet auf seiner rückwärtigen, zum Kolbenboden 16 weisenden Seite eine ringförmige Anlagefläche 41' aus, deren Außendurchmesser größer ist als der Durchmesser der Öffnung 16' im Kolbenboden 16, so daß die Kolbenstange 4 gegen ein Herausrutschen in den Figuren nach links gesichert ist.

Das kolbenseitige erste Ende 4' der Kolbenstange 4 weist einen gegenüber dem Rest der Kolbenstange 4 verringerten Durchmesser auf. Um diesen Durchmesser kann eine Dichtung 43 angeordnet sein, die den kolbenseitigen erste Endabschnitt 4' der Kolbenstange 4 gegenüber dem Innenumfang der Öffnung 16' des Kolbenbodens 16 abdichtet.

Im Inneren des Kolbens 3 ist als elastische Einrichtung 6 im Bereich der radialen Lagerstütze 31 eine ringförmige, gewölbte Tellerfeder 44 vorgesehen, deren Außenumfang am Kolben 3 verankert ist und die eine zentrale Bohrung aufweist, durch welche die Kolbenstange 4 hindurchgeführt ist, wobei der Innenumfang der ringförmigen Tellerfeder 44 an der Kolbenstange 4 verankert ist. Die Tellerfeder 44 ist in der Fig. 1 nach links, also zum Antriebselement 50 hin, konvex gewölbt, so daß die Tellerfeder 44 eine Vorspannung auf die Kolbenstange 4 in Fig. 1 nach links ausübt, wodurch der pilzförmige Kopf 41 am kolbenseitigen ersten Ende 4' der Kolbenstange 4 mit seiner ringförmigen Fläche 41' gegen den Kolbenboden 16 unter der Spannung der Feder 44 zur Anlage gebracht wird.

Wird der Kolben 3 in der Figur nach rechts, also in die Kompressionsstellung, in der das umschlossene Zylindervolumen 18 minimal ist, bewegt, so gerät der Kolbenboden 16 in Anlage an die kopfseitige Stirnwand 12 des Zylinderkopfs 23. Aufgrund der Massenträgheit des bewegbaren Antriebselements 50 und der Kolbenstange 4 führen das Antriebselement 50 und die Kolbenstange 4 diese Bewegung nach rechts gegen die Kraft der Tellerfeder 44 weiter und werden von der Federkraft der Tellerfeder 44 abgebremst. Der pilzförmige Kopf 41 am kolbenseitigen Ende 4' der Kolbenstange 4 hebt dabei vom Kolbenboden 16 ab und bewegt sich in eine Aussparung 25, die im Bereich der Mündung des Auslaßkanals 24 in das Zylindervolumen 18 im Zylinderkopf 23 ausgebildet ist. Auf diese Weise wird der Impuls beim Auftreffen des Kolbenbodens 16 auf die kopfseitige Stirnwand 12 auf die Masse des Kolbens 3 beschränkt, während die Masse des Antriebselements 50 und der Kolbenstange 4 von der Feder 44 zeitlich nach dem Auftreffen des Kolbenbodens 16 auf die kopfseitige Stirnwand 12 abgebremst werden.

Alternativ kann die Kolbenstange 4 auch fest mit dem Kolben 3 verbunden sein, wobei dann die axialverschiebliche Lagerung der Kolbenstange 4 im Antriebselement 50 vorgesehen ist und das von der Feder 44 gebildete elastische Element zwischen der Kolbenstange 4 und dem Antriebselement 50 vorgesehen ist.

Die Erfindung ist nicht auf das obige Ausführungsbeispiel beschränkt, das lediglich der allgemeinen Erläuterung des Kerngedankens der Erfindung dient. Im Rahmen des Schutzumfangs kann die erfindungsgemäße Vorrichtung vielmehr auch andere als die oben beschriebenen Ausgestaltungsformen annehmen wenn sie unter dem Schutzbereich der Ansprüche fallen.

Bezugszeichen in den Ansprüchen, der Beschreibung und den Zeichnungen dienen lediglich dem besseren Verständnis der Erfindung und sollen den Schutzumfang nicht einschränken.

## Patentansprüche

1. Kompressor zur Erzeugung eines Druckfluids mit einem Linearantrieb (5) und zumindest einer axial angetriebenen Kolben-Zylinder-Einheit, welche umfasst
- einen Zylinder (2),
- einen Kolben (3), der zwischen einer ersten Kolbenstellung, in der das vom Kolben (3) und vom Zylinder (2) umschlossene Zylindervolumen (18) maximal ist, und einer zweiten Kolbenstellung, in der dieses Zylindervolumen minimal ist, in Axialrichtung des Zylinders (2) hin- und herbewegbar ist, wobei
- ein in Axialrichtung des Zylinders hin- und herbewegbares Antriebselement (50) des Linearantriebs (5) mit dem Kolben (3) über eine Kolbenstange (4) mechanisch verbunden ist,
**dadurch gekennzeichnet,**
- **daß** die Kolbenstange (4) an ihrem ersten Ende (4') und/oder an ihrem zweiten Ende (4") mittels einer elastischen Einrichtung (6) mit dem Kolben (3) beziehungsweise mit dem Antriebselement (50) gegen die Vorspannkraft der elastischen Einrichtung axial relativ beweglich zum Kolben (3) beziehungsweise zum Antriebselement (50) derart verbunden ist, daß dann, wenn der Kolbenboden (16) bei einer Bewegung des Kolbens (3) in die zweite Kolbenstellung an der kopfseitigen Stirnwand (12) an der zylinderkopfseitigen Stirnwand (12) der Zylinderbohrung (10) zur Anlage kommt, die weitere Bewegung des Antriebselements (50) gegen die Kraft der elastischen Einrichtung (6) erfolgt und so das Antriebselement (50) abgebremst wird.

2. Kompressor nach Anspruch 1, **dadurch gekennzeichnet,**
- **daß** der Kolbenboden (16) mit einer Öffnung (16') versehen ist, durch die das erste Ende (4') der Kolbenstange (4) hindurchgeführt ist,
- **daß** die Kolbenstange (4) relativ zum Kolben (3) in Axialrichtung des Kolbens (3) bewegbar ist,
- **daß** die elastische Einrichtung (6) zwischen der Kolbenstange und dem Kolben (3) vorgesehen ist und
- **daß** die elastische Einrichtung (6) die Kolbenstange (4) vom Kolben (3) zur Antriebseinrichtung (50) vorspannt, wobei die Kolbenstange (4) mit einem Endanschlag (41') versehen ist, der verhindert, daß die Kolbenstange (4) aus der Öffnung (16') austritt.

3. Kompressor nach Anspruch 2, **dadurch gekennzeichnet,**
**daß** die Kolbenstange (4) in der Öffnung (16') abdichtend geführt ist, wozu vorzugsweise eine die Kolbenstange (4) umgebende Dichtung (43) vorgesehen ist.

4. Kompressor nach Anspruch 1, **dadurch gekennzeichnet,**
- **daß** das Antriebselement (50) mit einer Öffnung versehen ist, durch die das zweite Ende (4") der Kolbenstange (4) hindurchgeführt ist,
- **daß** die Kolbenstange (4) relativ zum Antriebselement (50) in Axialrichtung des Antriebselements (50) bewegbar ist,
- **daß** die elastische Einrichtung zwischen der Kolbenstange (4) und dem Antriebselement (50) vorgesehen ist und
- **daß** die elastische Einrichtung die Kolbenstange (4) vom Antriebselement (50) zum Kolben (3) vorspannt, wobei die Kolbenstange (4) mit einem Endanschlag versehen ist, der verhindert, daß die Kolbenstange (4) aus der Öffnung austritt.

5. Kompressor nach einem der vorgehenden Ansprüche, **dadurch gekennzeichnet, daß** die elastische Einrichtung (6) eine Feder (60) aufweist.

6. Kompressor nach einem der vorgehenden Ansprüche, **dadurch gekennzeichnet,**
**daß** der Kolben (3) zum hin- und herbewegenden Antrieb von einem beweglichen Antriebselement (50) eines Linearantriebs (5) beaufschlagt ist.

## Claims

1. Compressor for producing a pressurised fluid with a linear drive (5) and at least one axially-driven piston-cylinder unit, which includes
- a cylinder (2),
- a piston (3) which can be moved back and forth along the axial direction of the cylinder (2), between a first piston position in which the cylinder chamber (18) enclosed between the piston (3) and the cylinder (2) is largest, and a second piston position in which this cylinder chamber is smallest, wherein
- a drive element (50) of the linear drive (5) which can be moved back and forth along the axial direction of the cylinder is mechanically joined to the piston (3) via a piston rod (4), **characterised in that**
- the piston rod (4) is joined to the piston (3) or the drive element (50), at its first end (4') and/or its second end (4") respectively, by means of an elastic device (6), in such a way that it can move axially relative to the piston (3) or the drive element (50) respectively, against the pretensioning force of the elastic device so that if, when the piston (3) moves into the second piston position at the top end face wall (12), the piston head (16) lands on the top end face wall (12) of the cylinder bore (10), then the further movement of the drive element (50) is made against the force of the elastic device (6), and thus the drive element (50) is braked.

2. Compressor according to claim 1,
**characterised in that**
- an opening (16') is provided in the piston head (16), through which the first end (4') of the piston rod (4) is passed,
- the piston rod (4) can move relative to the piston (3), in the axial direction of the piston (3),
- the elastic device (6) is provided between the piston rod and the piston (3), and
- the elastic device (6) pretensions the piston rod (4) from the piston (3) towards the drive device (50), where the piston rod (4) is provided with an end-stop (41') which prevents the piston rod (4) from coming out of the opening (16').

3. Compressor according to claim 2,
**characterised in that**
the piston rod (4) has a sealed passage into the opening (16'), for which purpose a seal (43) which surrounds the piston rod (4) is preferably provided.

4. Compressor according to claim 1,
**characterised in that**
- the drive element (50) is provided with an opening, through which the second end (4") of the piston rod (4) is passed,
- the piston rod (4) can move relative to the drive element (50) in the axial direction of the drive element (50),
- the elastic device is provided between the piston rod (4) and the drive element (50), and
- the elastic device pretensions the piston rod (4) from the drive element (50) towards the piston (3), where the piston rod (4) is provided with an end-stop which prevents the piston rod (4) from coming out of the opening.

5. Compressor according to one of the preceding claims,
**characterised in that**
the elastic device (6) has a spring (60).

6. Compressor according to one of the preceding claims,
**characterised in that**
the piston (3) is subject to the back and forth drive from a movable drive element (50) of a linear drive (5).

## Revendications

1. Compresseur destiné à générer un fluide sous pression, comprenant un entraînement linéaire (5) et au moins une unité piston/cylindre entraînée axialement, laquelle comprend
- un cylindre (2),
- un piston (3) qui est déplaçable en va-et-vient en direction axiale du cylindre (2) entre une première position de piston, dans laquelle le volume de cylindre (18) entouré par le piston (3) et le cylindre (2) est maximal, et une deuxième position de piston, dans laquelle ce volume de cylindre est minimal,
- un élément d'entraînement (50) de l'entraînement linéaire (5), déplaçable en va-et-vient en direction axiale du cylindre, étant relié mécaniquement au piston (3) par l'intermédiaire d'une tige de piston (4),
**caractérisé en ce**
- **que** la tige de piston (4), sur sa première extrémité (4') et/ou sur sa deuxième extrémité (4"), est reliée, au moyen d'un dispositif élastique (6), au piston (3) respectivement à l'élément d'entraînement (50) contre la force de précontrainte du dispositif élastique de manière axialement déplaçable par rapport au piston (3) respectivement à l'élément d'entraînement (50), de manière à ce que, lorsque le fond du piston (16), lors d'un mouvement du piston (3) dans la deuxième position de piston sur la paroi frontale (12) côté tête, vient s'appuyer contre la paroi frontale (12) de l'alésage du cylindre (10), côté tête du cylindre, le mouvement de l'élément d'entraînement (50) contre la force du dispositif élastique (6) continue de se réaliser et que l'élément d'entraînement (50) soit ainsi freiné.

2. Compresseur selon la revendication 1, **caractérisé**
- **en ce que** le fond de piston (16) est muni d'un orifice (16') à travers lequel la première extrémité (4') de la tige de piston (4) est guidée,
- **en ce que** la tige de piston (4) est déplaçable par rapport au piston (3) en direction axiale du piston (3),
- **en ce que** le dispositif élastique (6) est ménagé entre la tige de piston et le piston (3) et
- **en ce que** le dispositif élastique (6) précontraint la tige de piston (4) du piston (3) vers le dispositif d'entraînement (50), la tige de piston (4) étant munie d'une butée terminale (41') qui empêche que la tige de piston (4) ne sorte de l'orifice (16').

3. Compresseur selon la revendication 2, **caractérisé**
**en ce que** la tige de piston (4) est guidée dans l'orifice (16") de manière étanche, de préférence un joint (43) entourant la tige de piston (4) étant ménagé à cet effet.

4. Compresseur selon la revendication 1, **caractérisé**
- **en ce que** l'élément d'entraînement (50) est muni d'un orifice à travers lequel la deuxième extrémité (4") de la tige de piston (4) est guidée,
- **en ce que** la tige de piston (4) est déplaçable par rapport à l'élément d'entraînement (50) en direction axiale de l'élément d'entraînement (50),
- **en ce que** le dispositif élastique est ménagé entre la tige de piston et l'élément d'entraînement (50) et
- **en ce que** le dispositif élastique précontraint la tige de piston (4) de l'élément d'entraînement (50) vers le piston (3), la tige de piston (4) étant munie d'une butée terminale qui empêche que la tige de piston (4) ne sorte de l'orifice.

5. Compresseur selon l'une quelconque des revendications précédentes, **caractérisé en ce que** le dispositif élastique (6) présente un ressort (60).

6. Compresseur selon l'une quelconque des revendications précédentes, **caractérisé en ce que** le piston (3), pour l'entraînement en va-et-vient, peut être alimenté par un élément d'entraînement mobile (50) d'un entraînement linéaire (5).
